# EUROPÄISCHE PATENTSCHRIFT

(11) **EP 0 334 027 B1**
(45) Veröffentlichungstag und Bekanntmachung des Hinweises auf die Patenterteilung: **27.04.1994**
(21) Anmeldenummer: 89102940.7
(22) Anmeldetag: 20.02.1989
(51) Int. Cl.: F23N 5/08

(54) **Dynamische Eigenüberwachungsschaltung für Flammenwächter**
Dynamic auto-controlling circuit for flame detection
Circuit dynamique autosurveillant pour détecteur de flamme

(30) Priorität: 25.03.1988 DD 314025; 25.03.1988 DD 314024
(43) Veröffentlichungstag der Anmeldung: 27.09.1989
(73) Patentinhaber: Hartmann & Braun Leipzig GmbH, 04299 Leipzig (DE)
(72) Erfinder: Podbielski, Martin, DDR Torgau 7290 (DD); Ceschia, Michael, DDR Leipzig 7025 (DD); Burkhardt, Ralf, DDR Leipzig 7010 (DD)
(74) Vertreter: Grünecker, Kinkeldey, Stockmair & Schwanhäusser Anwaltssozietät

(56) Entgegenhaltungen:
- US-A- 3 374 950
- US-A- 4 160 164
- US-A- 4 381 455
- US-A- 4 410 266

## Beschreibung

Die Erfindung betrifft eine dynamische Eigenüberwachungsschaltung für Flammenwächter.

Von Flammenwächtern muß neben einer großen Ansprechempfindlichkeit ein hohes Maß an Eigensicherheit und Verfügbarkeit gefordert werden. Als eigensicher oder "failsafe" gilt ein Flammenwächter dann, wenn alle möglichen Bauelementefehler, die bei erloschener Flamme zu einer Flammenvortäuschung führen würden, immer die Signalisierung des Zustandes "Flamme aus" zur Folge haben. Eine hohe Verfügbarkeit ist dann gegeben, wenn die Wahrscheinlichkeit für Störabschaltungen trotz vorhandener Flamme gering ist. Es sind Flammenwächter mit zwei die Flammenstrahlung aufnehmenden Flammenfühlern bekannt, welche entweder durch entsprechende Verknüpfung die Erhöhung der Sicherheit oder der Ansprechempfindlichkeit bewirken oder in Mehrbrenneranlagen durch entsprechende Ausrichtung auf bestimmte Teile der Flamme oder in einem bestimmten Winkel zueinander die Selektivität verbessern. Zur Eigenüberwachung solcher mit zwei Flammenfühlern arbeitender Flammenwächter sind Schaltungen entwickelt worden, bei denen nicht nur der Flammenfühler selbst sondern der gesamte Flammenwächter mit der Bewertungsschaltung und dem Flammenrelais redundant ausgelegt sind und durch Vergleich der Ausgangssignale Fehler erkannt werden können. Solche Schaltungen sind jedoch nicht eigensicher, weil aktive, das Flammensignal vortäuschende Defekte während des Betriebes nicht sofort erkennbar sind.
In der DE-OS 350 825 3 ist ein Flammenwächter mit zwei auf hintereinanderliegende Stellen der Flamme gerichteten antiparallel geschalteten Flammenfühlern, die die Temperaturdifferenz der Flamme erfassen, angegeben. Für das elektrische Flammensignal ist nur ein Übertragungskanal vorhanden, der zur Eigenüberwachung durch einen taktgesteuerten Unterbrecher auftrennbar ist, wodurch der Übertragungskanal im ständigen Wechsel zur Übertragung das Flammensignals und zur Kontrolle der Abschaltfunktion genutzt wird.
Von Nachteil ist dabei, daß die beiden Flammenfühler nicht mit in die Selbstüberwachung einbezogen sind.
Eine nach diesem Prinzip, während der periodischen Unterbrechungen des Übertragungskanals die Funktionstüchtigkeit der Schaltung zu überprüfen, arbeitende Eigenüberwachungsschaltung ist in der DE-OS 33 21 166 angegeben. Solche Eigenüberwachungsschaltungen haben den Nachteil, daß innerhalb einer Taktzeit, die stets kleiner als die geforderte Sicherheitsabschaltzeit (bei Gas z.B.< 1 sec.) sein muß, stets ein Kompromiß zu schließen ist zwischen dem zur Übertragung und Auswertung des Flammensignals und dem zur Kontrolle der Abschaltfunktion zur Verfügung stehenden Zeitintervall, was einem Kompromiß zwischen Verfügbarkeit und Sicherheit gleichkommt. Wird dabei die Zeit für die Übertragung und Auswertung des Flammensignals zu klein gewählt, besteht die Gefahr, daß sich z.B. in der Startphase, wo der zu überwachende Brenner mit geringer Laststufe betrieben wird, kein stabiles Flammensignal ausbilden kann und die Flammenüberwachung auf "keine Flamme" erkennt, was die Verfügbarkeit der Anlage einschränkt. Wird die Zeit für die Kontrolle der Abschaltfunktion zu klein gewählt, ist damit die Fehlererkennung eingeschränkt. Weitere Nachteile der genannten Schaltungen sind in der zusätzlich erforderlichen separaten Überwachungsschaltung für das Taktsignal und dem letztendlich die Verfügbarkeit einschränkenden relativ hohen Schaltungsaufwand zu sehen.

Hier will die Erfindung Abhilfe schaffen. Aufgabe der Erfindung ist es deshalb, eine dynamische Eigenüberwachungsschaltung für Flammenwächter, insbesondere zur selektiven Flammenüberwachung in Mehrbrenneranlagen zu schaffen, welche die ununterbrochene Übertragung und Auswertung von Flammensignalen ermöglicht und kein separate Überwachung des Systemtaktes und von Flammenfühlern erfordert.

Diese Aufgabe wird erfindungsgemäß durch eine dynamische Eigenüberwachungsschaltung für Flammenwächter mit einem oder zwei, die Flammenstrahlung aufnehmenden Flammenfühlern, insbesondere zur selektiven Flammenüberwachung in Mehrbrenneranlagen gelöst, wobei zwei Übertragungskanäle vorgesehen und an einem Ausgang konjunktiv miteinander verknüpft sind sowie mittels einer taktgesteuerten Einrichtung wechselweise mit dem vom Flammenfühler abgegebenen Flammensignal beaufschlagt werden und jeweils eine Bewertungsschaltung für das Flammensignal und ein Flammenrelais aufweisen, und daß in Reihe mit dem Flammenrelais Schalter angeordnet sind, die durch jeweils über Dioden mit den Ausgängen beider Bewertungsschaltungen verbundene, deren Schaltzustand auswertende Ansteuerschaltungen steuerbar sind, und daß eine Anlaufschaltung vorgesehen ist.

Bevorzugte Ausgestaltungen des Erfindungsgegenstandes sind in den abhängigen Ansprüchen dargelegt.

Die Schaffung zweier unabhängiger, wechselweise aktivierbarer Übertragungskanäle gestattet die ununterbrochene Übertragung und Auswertung von Flammensignalen, wobei im jeweils nichtaktivierten Übertragungskanal die Kontrolle der Abschaltfunktion unter Einbeziehung des betreffenden Flammenfühlers stattfindet. Bei aufgenommenem Flammensignal und intakter Schaltung befindet sich die Schaltungsanordnung in einem dynamisch stabilen Zustand, bei dem die Flammenrelais angezogen und die Schalter geschlossen sind. Ein Flammenabriß wird dann in bekannter Weise über das Flammenrelais des gerade aktiven Übertragungskanals registriert.
Durch die Erfindung wird ermöglicht, daß nicht nur alle Bauelementefehler, Unterbrechungen in den Übertragungskanälen und Schwingungen der Bewertungsschaltungen sondern auch das Weglaufen der Taktfrequenz aus dem Toleranzbereich zur Störung der dynamischen Stabilität und damit durch Öffnen mindestens eines Schalters zur Störabschaltung führen. Bei der Inbetriebnahme oder beim Wiedereinschalten ist zum Erreichen des dynamisch stabilen Zustandes eine Einschalthilfe erforderlich, die in der Anmeldung als Anlaufschaltung bezeichnet wird.
In weiterer konkreter Ausgestaltung der Erfindung sind als taktsteuerbare Mittel zum Abdecken der die Strahlung aufnehmenden Elemente Flüssigkristallzellen eingesetzt und die den elektrooptischen Effekt auslösenden Taktsignale exakt gegenphasig. Weiterhin bestehen die beiden Ansteuerschaltungen jeweils aus einem Relais mit Abfallverzögerung und einer in Reihe geschalteten Diode, wobei die beiden Dioden antiparallel angeordnet sind und die Schalter Arbeitskontakte dieser Relais sind. Es ist zweckmäßig, als Auslösekriterium für die Anlaufschaltung das Flammensignal selbst zu verwenden. Eine der Forderung nach Eigensicherheit entsprechende zweckmäßige Realisierungsform der Anlaufschaltung besteht darin, an den Eingängen der Ansteuerschaltungen Schwellwertschalter anzuordnen, die in Reihe mit den Flammenrelais liegenden Schalter mit Anlaufwiderständen zu überbrücken und die Erregerstromkreise der Flammenrelais durch einen Haltewiderstand miteinander zu verbinden. Um das Vorhandensein des jeweils am Ausgang einer Bewertungsschaltung liegenden Flammenanwesenheitssignals bei jeder Kanalumschaltung zu sichern, müssen die Bewertungsschaltungen eine Schalthysterese aufweisen.

Abweichend von der Verwendung von zwei die Flammenstrahlung aufnehmenden Flammenfühlern kann die erfindungsgemäße dynamische Eigenüberwachungsschaltung selbstverständlich auch dann zur Anwendung kommen, wenn nur ein Flammenfühler vorgesehen ist. Dann sind nach einem weiteren Merkmal der Erfindung die am Ausgang konjunktiv verknüpfenden Übertragungskanäle vorteilhaft über ein taktgesteuerte Umschalteinrichtung wechselweise an den Flammenfühler anschaltbar, wobei die taktgesteuerte Umschalteinrichtung ein elektronischer Umschalter sein kann.

Im folgenden wird die Erfindung anhand von zwei Ausführungsbeispielen darstellenden Zeichnungen näher erläutert. Es zeigen:
- Fig. 1: eine dynamische Eigenüberwachungsschaltung für Flammenwächter unter Verwendung von zwei die Flammenstrahlung aufnehmenden Flammenfühlern und
- Fig. 2: einen Ausschnitt der dynamischen Eigenüberwachungsschaltung nach Fig. 1 unter Verwendung nur eines Flammenfühlers
Die Fig. 1 zeigt eine dynamische Eigenüberwachungsschaltung in Verbindung mit einem Flammenwächter mit zwei die Flammenstrahlung aufnehmenden Flammenfühlern 41, 42,die zur Erhöhung der Selektivität und Sicherheit gegen Flammenvortäuschung aus verschiedenen Richtungen auf einen bestimmten Punkt der Flamme 1 gerichtet sind. Die Schaltungsanordnung besteht aus zwei jeweils den Flammenfühler 41, 42, die Bewertungsschaltung 10, 20 für das Flammensignal und das Flammenrelais 11, 21 enthaltende am Ausgang A über die Arbeitskontakte 12, 22 der Flammenrelais 11, 21 konjunktiv verknüpften Übertragungskanälen 2, 3, wobei die beiden Flammenfühler 41, 42 durch die gegenphasigen Taktsignale T, T̅ steuerbare Flüssigkristallzellen 31, 32 zum Abdecken der Fühlerelemente aufweisen. Weiterhin sind in Reihe mit den Flammenrelais 11, 21 die Schalter 13, 23 angeordnet, die mittels der jeweils über die Dioden 17, 27 mit den Ausgängen der beiden Bewertungsschaltungen 10, 20 verbundenen, deren Schaltzustand auswertenden Ansteuerschaltungen 110, 210 steuerbar sind. Außerdem enthält die Schaltungsanordung die durch das Flammensignal auslösbare Anlaufschaltung 4. Als Bewertungsschaltungen 10, 20 für das Flammensignal sind an sich bekannte frequenzselektive Anordnungen eingesetzt, über deren Ausgang ein Flammenrelais 11, 21 ansteuerbar ist und die eine Schalthysterese aufweisen, wodurch die Einschaltverzögerung kleiner ist als die Ausschaltverzögerung. Die beiden Ansteuerschaltungen 110, 210 bestehen aus den Relais 15, 25 mit den in Reihe geschalteten zueinander antiparallel angeordneten Dioden 16, 26 wobei den Relais 15, 25 Verzögerungskondensatoren 19, 29 und Freilaufdioden 111, 211 parallel geschaltet sind. Die Schalter 13, 23 sind Arbeitskontakte dieser Relais 15, 25. Die durch das Flammensignal auslösbare Anlaufschaltung 4 besteht aus den an den Eingängen der Ansteuerschaltungen 110, 210 angeordneten Schwellwertschaltern 18, 28, den Anlaufwiderständen 14, 24 und dem die Erregerstromkreise der Flammenrelais 11, 21 miteinander verbindenden Haltewiderstand 5.
Im folgenden soll die Funktionsweise der Schaltungsanordnung beschrieben werden.
Bei aufgenommenem Flammensignal und intakter Schaltung befindet sich die Schaltungsanordnung in einem dynamisch stabilen Zustand, bei dem alle vier Relais 11, 21, 15, 25 angezogen sind. Die Taktsignale T, T̅ schalten die Flüssigkristallzellen 31, 32 im Wechsel mit der Taktfrequenz f_{T} von dem gesperrten in den für die aufzunehmende Strahlung durchlässigen Zustand. Anstelle der Flüssigkristallzellen 31, 32 sind auch in bekannter Weise elektrisch steuerbare mechanische Blenden oder Klappen zum Abdecken der Flammenfühler 41, 42 einsetzbar.
Die Flammenstrahlung aktiviert somit mit der Taktfrequenz f_{T} die Flammenfühler 41, 42, deren elektrische Flammensignale an die Eingänge der frequenzselektiven Bewertungsschaltungen 10, 20 gelangen, an deren Ausgängen beispielsweise L-Pegel bei anliegendem Flammensignal und H-Pegel bei Nichterfüllung des Bewertungskriteriums liegt. Infolge der Schalthysterese entsteht eine zeitliche Überlappung der Signalpegel an den Ausgängen der Bewertungsschaltungen 10, 20 zum Zeitpunkt der Kanalumschaltung, so daß immer an einem der beiden Ausgänge L-Pegel vorhanden ist. Die beiden Dioden 17, 27 sind jeweils in Durchlaßrichtung bei Flammenanwesenheit gepolt. Zunächst sei mittels des Taktsignales T während der Zeit
die Flüssigkristallzelle 31 für die Flammenstrahlung durchlässig und somit der Übertragungskanal 2 aktiviert. Am Ausgang der Bewertungsschaltung 10 liegt L-Pegel und am Ausgang der Bewertungsschaltung 20 H-Pegel, so daß die Diode 27 sperrt. Das Flammenrelais 11 erhält über den geschlossenen Schalter 13 die voll Betriebsspannung U_{B}.

Die Anlaufschaltung 4 soll für die Beschreibung des dynamisch stabilen Zustandes zunächst unberücksichtigt bleiben. Somit liegt auch über der Reihenschaltung bestehend aus dem Relais 15 der Diode 16 und dem Flammenrelais 21 die Betriebsspannung. Der über den Relais 15, 21 abfallende Teil der Betriebsspannung reicht aus, diese im Haltezustand zu belassen. Gleichzeitig wird der Verzögerungskondensator 19 nachgeladen. Das Relais 25 verbleibt durch den Verzögerungskondensator 29 im Haltezustand. Um ein Abfallen dieses Relais 25 noch vor der nächsten Kanalumschaltung zu vermeiden muß der Verzögerungskondensator 29 so bemessen sein, daß die Abfallverzögerungszeit T_{A} größer ist als die Zeit
während der der Übertragungskanal 2 aktiviert ist. Das gilt analog für den Verzögerungskondensator 19. Mit der Umschaltung der Flüssigkristallzellen 31, 32 auf den Übertragungskanal 3 nach Ablauf der Zeit
wechseln die Pegel an den Ausgängen der Bewertungsschaltungen 10, 20, so daß in analoger Weise nunmehr das Flammenrelais 21 die volle Betriebsspannung U_{B} erhält und die Relais 25 und 11 in Reihe an der Betriebsspannung U_{B} liegen. Das Relais 15 wird jetzt durch den Verzögerungskondensator 19 gehalten und der Verzögerungskondensator 29 wird nachgeladen.
Bei der Inbetriebnahme oder beim Widereinschalten der Flammenüberwachung wird der oben beschriebene dynamisch stabile Zustand nicht ohne zusätzliche Hilfe erreicht, da zu diesem Zeitpunkt alle Relais 11, 21, 15, 25 abgefallen sind. An die als Einschalthilfe wirkende Anlaufschaltung ist die Forderung zu stellen, selbst oder im Zusammenwirken mit den anderen Teilen der Gesamtschaltung eigensicher zu sein. Weiterhin ist es zweckmäßig, das Flammensignal selbst als Auslösekriterium für die Anlaufschaltung zu verwenden.
Dem wird die in Fig. 1 enthaltene Anlaufschaltung 4 gerecht, deren Funktionsweise im folgenden beschrieben wird.

Im Einschaltmoment sind zunächst noch alle Relais 11, 21, 15, 25 abgefallen und die beiden Schwellwertschalter 18, 28 liegen über die Anlaufwiderstände 14, 24 und die Flammenrelais 11, 21 an der Betriebsspannung U_{B}. Die Strahlung der Flamme erreicht je nach Momentanwert des Taktes, z.B. über die gerade durchlässige Flüssigkristallzelle 32, den Flammenfühler 42 und aktiviert den Übertragungskanal 3, wobei der Ausgang der Bewertungsschaltung 20 L-Pegel annimmt.
Am Eingang des Schwellwertschalters 28 wird folglich der Schwellwert unterschritten und die entstandene Spannungsdifferenz an den Ausgängen der Schwellwertschalter 18, 28 führt zur Ladung des Verzögerungskondensator 29 und zum Anziehen des Relais 25, wodurch auch das Flammenrelais 21 mit der vollen Betriebsspannung aktiviert wird. Der über den Haltewiderstand 5, den Anlaufwiderstand 14 und das Flammenrelais 11 fließende Strom bewirkt einen Spannungsabfall am Haltewiderstand 5, um dessen Betrag der am Eingang des Schwellwertschalters 18 liegende Pegel fällt, wodurch dessen Schwellwert aber nicht unterschritten wird. Der Anlaufwiderstand 14, der lediglich die Aufgabe hat, im Einschaltmoment bzw. bei geöffnetem Schalter 13 den H-Pegal für den Schwellwertschalter 18 zu liefern, muß entsprechend groß gewählt werden, um den über das Flammenrelais 11 fließenden Strom so zu begrenzen, daß mit Sicherheit kein Auslösen erfolgen kann. Mit dem Umschalten des Flammensignals an den Eingang der Bewertungsschaltung 10 führt der an deren Ausgang entstehende L-Pegel zur Unterschreitung des Schwellwertes des Schwellwertschalters 18. Gleichzeitig wird mit der Pegeländerung an der Bewertungsschaltung 20 über den Haltewiderstand 5 das Flammenrelais 21 im Haltestrombereich gehalten. Das damit verbundene Anheben des Eingangspegels des Schwellwertschalters 28 über den Schwellwert führt zu dessen Umschaltung. Die so erzielte Potentialumkehr an den Ansteuerschaltungen 110, 210 bewirkt das Laden des Verzögerungskondensators 19 und Anziehen des Relais 15 sowie des Flammenrelais 11 infolge Schließens des Arbeitskontaktes 13. Damit ist der weiter oben bereits ohne Berücksichtigung der Anlaufschaltung 4 beschriebene dynamisch stabile Zustand erreicht. Die Schwellwertschalter 18, 28 bewirken dabei zusätzlich eine Potentialabtrennung der Ansteuerschaltungen 110, 210, die dadurch mit dem vollen Spannungshub betrieben werden. Der Haltestrom für das Flammenrelais des jeweils nichtaktiven Übertragungskanals wird nach Hinzufügen der Anlaufschaltung 4 über den Haltewiderstand 5 gewonnen. Die beiden Freilaufdioden 111, 211 schützen die Schwellwertschalter 18, 28 vor induktiven Spitzen. Für die zu verwendende Taktfrequenz f_{T} und für die Abfallverzögerungszeit T_{A} der Relais, 15, 25 gilt die Beziehung
wobei T_{F} die Fehlerabschaltzeit, d.h. die maximal mögliche Zeit vom Auftreten eines Defektes bis zur Störabschaltung darstellt.
Bei Auftreten eines Flammenabrisses erfolgt innerhalb der mit der Bewertungsschaltung 10 bzw. 20 realisierten Sicherheitsabschaltzeit T_{S} das Umschalten des Ausganges der im Moment des Flammenabrisses gerade über die durchlässige Flüssigkristallzelle 31, 32 und dem betreffenden Flammenfühler 41, 42 aktivierten Bewertungsschaltung 10, 20 auf den H-Pegel und das Abfallen des betreffenden Flammenrelais 11, 21. Die Schaltungsanordnung ist eigensicher bezüglich der in betracht zu ziehenden Defekte wie Unterbrechungen von Leitungen und Widerständen, Schluß und Unterbrechung von Kondensatoren und Dioden, Parameterveränderungen der Schwellwertschalter, möglichem Schwingen der Bewertungsschaltungen, Defekten der Flammenfühler und Flüssigkristallzellen. Diese Fehler bewirken eine Störung des weiter oben beschriebenen dynamisch stabilen Zustandes, indem je nach Art des Defektes entweder paritätische Pegel in den beiden Kanälen auftreten oder infolge verminderter Ladung der Verzögerungskondensatoren 19, 29 die Zeitrelation
nicht mehr zutrifft und die Relais 15, 25 abfallen.
Darüber hinaus wird mit dieser Schaltungsanordnung zugleich eine Überwachung der Taktfrequenz f_{T} erreicht. Ein unzulässiges Ansteigen der Taktfrequenz f_{T} führt infolge der Hysterese der Bewertungsschaltungen 10, 20 zu paritätischen Signalpegeln am Ausgang der Bewertungsschaltungen 10, 20 das Absinken der Taktfrequenz f_{T} bewirkt das Abfallen der Relais 15, 25 da die in den Kondensatoren 19, 29 gespeicherte Ladung nicht mehr ausreicht, während der größeren nichtaktiven Zeit jedes Übertragungskanals 2, 3 die Relais 15, 25 zu halten.

Die dynamische Eigenüberwachungsschaltung gemäß Fig. 2 entspricht der nach Fig. 1, wobei hier jedoch die Anlaufschaltung 4 sowie die Ansteuerschaltungen 110, 210 nicht weiter dargestellt sind. Wie aus dieser Fig. ersichtlich ist, ist lediglich ein Flammenfühler 6 vorgesehen. Dabei sind die aus den beiden jeweils die Bewertungsschaltung 10, 20 für das Flammensignal und das Flammenrelais 11, 21 enthaltenden am Ausgang A über die Arbeitskontakte 12, 22 der Flammenrelais 11, 21 konjunktiv verknüpften Übertragungskanäle 2, 3 über die taktgesteuerte Umschalteinrichtung 7 wechselweise an den Flammenfühler 6 anschaltbar. Das bedeutet, daß das durch den Flammenfühler 6 aufgenommene Flammensignal mit der Taktfrequenz f_{T} im Wechsel an die Eingänge der Bewertungsschaltungen 10, 20, an deren Ausgängen beispielsweise L-Pegel bei anliegendem Flammensignal und H-Pegel bei Nichterfüllung des Bewertungskriteriums liegt, durch die taktgesteuerte Umschalteinrichtung 7 geschaltet wird. Die weitere Funktionsweise dieser dynamischen Eigenüberwachungsschaltung entspricht der nach Fig. 1.

## Patentansprüche

1. Dynamische Eigenüberwachungsschaltung für Flammenwächter mit einem oder zwei, die Flammenstrahlung aufnehmenden Flammenfühlern (6, 41, 42), insbesondere zur selektiven Flammenüberwachung in Mehrbrenneranlagen, wobei zwei Übertragungskanäle (2, 3) vorgesehen und an einem Ausgang (A) konjunktiv miteinander verknüpft sind sowie mittels einer taktgesteuerten Einrichtung (7, 31, 32) wechselweise mit dem vom Flammenfühler (6, 41, 42) abgegebenen Flammensignal beaufschlagt werden und jeweils eine Bewertungsschaltung (10, 20) für das Flammensignal und ein Flammenrelais (11, 21) aufweisen, und daß in Reihe mit dem Flammenrelais (11, 21) Schalter (13, 23) angeordnet sind, die durch jeweils über Dioden (17, 27) mit den Ausgängen beider Bewertungsschaltungen (10, 20) verbundene, deren Schaltzustand auswertende Ansteuerschaltungen (110, 210) steuerbar sind, und daß eine Anlaufschaltung (4) vorgesehen ist.

2. Dynamische Eigenüberwachungsschaltung nach Anspruch 1, **dadurch gekennzeichnet**, daß ein einziger Flammenfühler (6) vorgesehen und dieser durch die als Umschalteinrichtung (7) ausgebildete, taktgesteuerte Einrichtung wechselweise mit den Übertragungskanälen (2, 3) verbunden ist.

3. Dynamische Eigenüberwachungsschaltung nach Anspruch 2, **dadurch gekennzeichnet**, daß die taktgesteuerte Umschalteinrichtung (7) ein elektronischer Umschalter ist.

4. Dynamische Eigenüberwachungsschaltung nach Anspruch 1, **dadurch gekennzeichnet**, daß zwei Flammenfühler (41, 42) vorgesehen sind, wobei jeweils ein Flammenfühler (41, 42) mit einem Übertragungskanel (2, 3) verbunden ist, wobei die taktgesteuerte Einrichtung Mittel (31, 32) zum wechselweisen Abdecken der Flammenfühler (41, 42) aufweist.

5. Dynamische Eigenüberwachungsschaltung nach Anspruch 4, **dadurch gekennzeichnet**, daß die taktsteuerbaren Mittel zum Abdecken der Flammenfühler (41, 42) Flüssigkeitskristallzellen (31, 32) sind, deren einen elektrooptischen Effekt der Flüssigkristallzellen (31, 32) auslösenden Steuer-Taktsignale (T, T̅) exakt gegenphasig sind.

6. Dynamische Eigenüberwachungsschaltung nach zumindest einem der vorhergehenden Ansprüche 1 bis 5, **dadurch gekennzeichnet**, daß die beiden Ansteuerschaltungen (110, 210) jeweils aus einem Relais (15, 25) mit Abfallverzögerung und einer in Reihe geschalteten Diode (16, 26) bestehen, wobei die beiden Dioden (16, 26) antiparallel angeordnet und die Schalter (13, 23) Arbeitskontakte dieser Relais (15, 25) sind.

7. Dynamische Eigenüberwachungsschaltung nach zumindest einem der vorhergehenden Ansprüche 1 bis 6, **dadurch gekennzeichnet**, daß als Anlaufschaltung (4) an den Eingängen der Ansteuerschaltung (110, 210) angeordnete Schwellwertschalter (18, 28), die Schalter (13, 23) überbrückende Anlaufwiderstände (14, 24) und ein die Erregerstromkreise der Flammenrelais (11, 21) miteinander verbindender Haltewiderstand (5) vorgesehen sind.

8. Dynamische Eigenüberwachungsschaltung nach zumindest einem der vorhergehenden Ansprüche 1 bis 7, **dadurch gekennzeichnet**, daß die Bewertungsschaltung (10, 20) eine Schalthysterese aufweist.

9. Dynamische Eigenüberwachungsschaltung nach zumindest einem der bisherigen Ansprüche 1 bis 8, **dadurch gekennzeichnet**, daß für die Taktfrequenz f_{T} und Abfallverzögerungszeit T_{A} der Relais 15, 25 in Relation zur Fehleräbschaltzeit T_{F} und zur Sicherheitsabschaltzeit T_{S} die Beziehung gilt.

## Claims

1. A dynamic self-monitoring circuit for automatic flame guards, comprising one or two flame sensors (6, 41, 42) receiving the flame radiation, more particularly for selective flame monitoring in multi-burner plants, two transmission channels (2, 3) being provided and linked by an AND-circuit at an output (A) and alternately supplied via a clock-controlled device (7, 31, 32) with the flame signal delivered by the flame sensor (6, 41, 42) and each comprising a flame relay (11, 21) and a circuit (10, 20) for evaluating the flame signal, and switches (13, 23) are disposed in series with the flame relays (11, 21) and are actuated by actuating circuits (110, 210) connected respectively via diodes (17, 27) to the outputs of the two evaluating circuits (10, 20) and evaluating their switching state, and a starting circuit (4) is provided.

2. A dynamic self-monitoring circuit according to claim 1, characterised in that a single flame sensor (6) is provided and is alternately connected to the transmission channels (2, 3) via the clock-controlled device, which is in the form of a change-over device (7).

3. A dynamic self-monitoring circuit accordign to claim 2, characterised in that the clock-controlled change-over device (7) is an electronic change-over switch.

4. A dynamic self-monitoring circuit according to claim 1, characterised in that two flame sensors (41, 42) are provided, each flame sensor (41, 42) being connected to a transmission channel (2, 3), and the clock-controlled device has means (31, 32) for alternately covering the flame sensors (41, 42).

5. A dynamic self-monitoring circuit according to claim 4, characterised in that the clock-controllable means for covering the flame sensors (41, 42) are liquid crystal cells (31, 42) giving control clock signals (T, T) in exact phase opposition and triggering an electro-optical effect of the liquid crystal cells (31, 32).

6. A dynamic self-monitoring circuit according to at least one of the preceding claims 1 to 5, characterised in that the two actuating circuits (110, 210) each comprise a relay (15, 25) with drop-out delay and a diode (16, 26) connected in series, the two diodes (16, 26) being disposed anti-parallel and the switches (13, 23) being working contacts of the relays (15, 25).

7. A dynamic self-monitoring circuit according to at least one of the preceding claims 1 to 6, characterised in that the starting circuit (4) comprises threshold-value switches (18, 28) disposed at the inputs of the actuating circuit (110, 210), starting resistors (14, 24) bridging the switches (13, 23), and a holding resistor (5) interconnecting the energisation-current circuits of the flame relays (11, 21).

8. A dynamic self-monitoring circuit according to at least one of the preceding claims 1 to 7, characterised in that the evaluating circuit (10, 20) has an overlap.

9. A dynamic self-monitoring circuit according to at least one of the preceding claims 1 to 8, characterised in that the relation holds for the clock frequency (f_{T}) and the drop-out delay time (T_{A}) of the relays (15, 25) in relation to the fault break time (T_{F}) and the safety break time (T_{S}).

## Revendications

1. Circuit dynamique d'auto-surveillance pour des contrôleurs de flammes comprenant un ou deux détecteurs de flammes (6, 41, 42) recevant le rayonnement de flamme, en particulier pour la surveillance sélective de flammes dans une installation à brûleurs multiples, deux canaux de transfert (2, 3) étant prévus et reliés l'un à l'autre selon une fonction ET à une sortie (A), et recevant en alternance au moyen d'un dispositif à commande cyclique (7, 31, 32) un signal de flamme envoyé par le détecteur de flamme (6, 41, 42) et présentant chacun un circuit d'évaluation (10, 20) du signal de flamme et un relais de flamme (11, 21) et en ce qu'il est disposé, en série avec le relais de flamme, des commutateurs (13, 23), qui sont respectivement reliés par des diodes (17, 27) aux sorties des deux circuits d'évaluation (10, 20), dont les circuits d'amorçage (110, 210) qui évaluent l'état de commutation sont réglables, et en ce qu'un circuit de démarrage (4) est prévu.

2. Circuit dynamique d'auto-surveillance selon la revendication 1, caractérisé en ce qu'un seul détecteur de flamme (6) est prévu et celui-ci est relié en alternance aux canaux de transfert (2, 3) par le dispositif à commande cyclique réalisé sous forme de dispositif commutateur (7).

3. Circuit dynamique d'auto-surveillance selon la revendication 2, caractérisé en ce que le dispositif de commutation à commande cyclique (7) est un commutateur électronique.

4. Circuit dynamique d'auto-surveillance selon la revendication 1, caractérisé en ce que deux détecteurs de flamme (41, 42) sont prévus, un des détecteurs de flamme (41, 42) étant relié à un canal de transfert (2, 3), le dispositif à commande cyclique comprenant des moyens (31, 32) pour masquer en alternance les détecteurs de flamme (41, 42).

5. Circuit dynamique d'auto-surveillance selon la revendication 4, caractérisé en ce que les moyens qui peuvent être commandés de façon cyclique pour masquer les détecteurs de flamme (41, 42) sont des cellules à cristaux liquides (31, 32) dont les signaux cycliques de commande (T, T̅) qui déclenchent l'effet électro-optique des cellules à cristaux liquides (31, 32) sont exactement opposés en phase.

6. Circuit dynamique d'auto-surveillance selon l'une au moins des revendications précédentes 1 à 5, caractérisé en ce que les deux circuits d'amorçage (110, 210) se composent chacun d'un relais (15, 25) à retard au déclenchement et d'une diode (16, 26) montée en série, les deux diodes (16, 26) étant montées de façon antiparallèle, et les commutateurs (13, 23) sont les contacts de travail de ces relais (15, 25)

7. Circuit dynamique d'auto-surveillance selon l'une au moins des revendications précédentes 1 à 6, caractérisé en ce qu'il est prévu comme circuit de démarrage (4) des commutateurs de seuil (18, 28) disposés aux entrées du circuit d'amorçage (110, 210), et des résistances de démarrage (14, 24) raccordées en déviation aux bornes des commutateurs (13, 23) et une résistance de maintien (5) reliant entre eux les circuits de courant d'excitation des relais de flamme (11, 21) sont prévues.

8. Circuit dynamique d'auto-surveillance selon l'une au moins des revendications précédentes 1 à 7, caractérisé en ce que le circuit d'évaluation (10, 20) présente une hystérésis de commutation.

9. Circuit dynamique d'auto-surveillance selon l'une au moins des revendications précédentes 1 à 8, caractérisé en ce que la relation : existe entre la fréquence cyclique (f_{T}) et le temps de retard au déclenchement (T_{A}) du relais (15, 25) par rapport au temps de déconnexion pour défaut (T_{F)} et au temps de déconnexion de sécurité (T_{S}).
